# EUROPÄISCHE PATENTANMELDUNG

(11) **EP 1 595 484 A1**
(43) Veröffentlichungstag der Anmeldung: **16.11.2005**
(21) Anmeldenummer: 05076120.4
(22) Anmeldetag: 11.05.2005
(51) Int. Cl.: A47K 10/38

(54) **Spender fur papier**

(30) Priorität: 11.05.2004 NL 1026163
(71) Anmelder: Van Houtum Papier B.V., 6071 JR Swalmen (NL)
(72) Erfinder: Van Houtum, Hendrik Peter, 6077 NX St.Odilienberg (NL)
(74) Vertreter: Winckels, Johannes Hubertus F.

(57) **Zusammenfassung**

Spender für Papier, zu dem ein Gehäuse mit zwei einander gegenüberliegenden Seitenwänden mit jeweils einer Führungsbahn gehört, welche Führungsbahnen im Wesentlichen parallel zu einander aufgestellt sind, wobei in dem Spender mindestens eine Rolle Papier vorgesehen ist, die auf einen Kern gewickelt ist, welcher an zwei einander gegenüberliegenden Enden einen Zapfen hat, der passend in einer der Führungsbahnen liegt, und wobei in der Nähe eines während des Gebrauchs unten liegenden Teils der Führungsbahnen eine Halterolle zum in senkrechter Richtung Zurückhalten der oben genannten Rolle vorgesehen ist, wobei die Halterolle so zu den genannten Führungsbahnen steht, dass sich der oben genannte Kern nur an der Halterolle vorbeibewegen kann, wenn eine vorher gewählte Menge Papier vom Kern entfernt wurde, wobei unter dem Gehäuse oder in einem unteren Teil des Gehäuses ein Auffangbehälter zum Auffangen des oben genannten Kerns vorgesehen werden kann, nachdem dieser Kern sich an der Halterolle vorbeibewegt hat.

## Beschreibung

Die Erfindung bezieht sich auf einen Spender für Papier. Die Erfindung bezieht sich insbesondere auf einen Spender für Papier von in dem Spender gelagerten Rollen Papier wie zum Beispiel Rollen WC-Papier.

Spender für Papier, insbesondere WC-Papier, sind bekannt, zu denen ein Gehäuse mit zwei einander gegenüberliegenden Führungsbahnen gehört. In dem Gehäuse können zwei Rollen WC-Papier übereinander gelagert werden. Die Rollen haben einen zylinderförmigen Kern aus Pappe, der an den beiden gegenüberliegenden Enden durch einen Kunststoffdeckel geschlossen ist. Jeder Deckel hat einen zylinderförmigen Vorsprung, der in eine Führungsbahn passt. Dadurch können die Rollen sich im Gehäuse nur senkrecht bewegen. Die untere Rolle wird in den Führungsbahnen von je einem Anschlag an jeder der beiden Seiten festgehalten, mit denen die Vorsprünge festgehalten werden. Das untere Ende einer der Führungsbahnen ist als Anschlag nach innen geneigt. Ein Federarm drückt gegen die Seite der unteren Rolle, wodurch der Kern waagerecht gehalten wird. Wenn die Rolle fast völlig aufgebraucht ist, bewegt sich der Federarm über den Kern, wodurch der Kern kippen kann und an der Unterseite aus dem Gehäuse fällt.

Ein großer Nachteil dieser bekannten Spender ist, dass dazu besondere, relativ teure Rollen erforderlich sind, die an beiden Seiten mit den oben genannten Deckeln ausgestattet sind. Außerdem verursacht dies relativ viel Abfall. Überdies müssen die Kerne von den Deckeln getrennt werden, bevor sie weggeworfen werden können.

Diese bekannten Spender haben noch einen weiteren Nachteil: je weiter die Rolle abgewickelt ist, desto weiter drückt der Federarm die Rolle weg, in eine Position, von der aus der Kern kippen kann, wodurch das Abwickeln des Papiers schwieriger wird und die Wahrscheinlichkeit, dass die Rolle unbeabsichtigt aus dem Gehäuse gezogen wird, zunimmt.

Die Erfindung hat das Ziel, einen Spender der in der Einleitung beschriebenen Art zu schaffen, wobei mindestens einige der oben genannten Nachteile vermieden werden.

Die Erfindung hat insbesondere das Ziel, einen solchen Spender zu schaffen, der mit üblichen Rollen Papier mit einem hohlen zylinderförmigen Kern benutzt werden kann.

Die Erfindung hat weiterhin das Ziel, einen solchen Spender zu schaffen, bei dem die Position einer Rolle, von der Papier abgewickelt wird, während des Gebrauchs in Bezug auf Führungsbahnen erhalten bleibt und bei dem Anschläge unten an den Führungsbahnen nicht erforderlich sind.

Die Erfindung hat weiterhin das Ziel, einen Spender zu schaffen, der universell verwendbar ist, bei Rollen Papier mit verschiedenen Durchmessern.

Mindestens einige dieser und weiterer Ziele werden mit einem Spender gemäß der Erfindung, die durch die Maßnahmen nach Anspruch 1 gekennzeichnet ist, erreicht.

Bei einem Spender gemäß der vorliegenden Erfindung wird die Rolle, d.h. die untere Rolle, von einer Halterolle getragen. Die Rolle wird waagerecht von den beiden Führungsbahnen eingeschlossen. Die oder jede Halterolle ist so angebracht, dass sich die Rolle an der oder jeder Halterolle nicht vorbei bewegen kann, bevor fast alles Papier von ihr entfernt wurde. Auf die Rolle wirken im Wesentlichen nur senkrechte Kräfte ein, insbesondere die Schwerkraft. Dadurch wird die Rolle immer in einer gewünschten Position zwischen den beiden Führungsbahnen gehalten. Vorzugsweise ist überdies ein Auffangbehälter für die Kerne und eventuelle Achsen, auf denen die Kerne, d.h. Rollen im Gehäuse getragen werden, vorhanden. Dadurch wird verhindert, dass diese auf den Boden, oder zumindest aus dem Gehäuse fallen und unbeabsichtigt verloren gehen oder weggeworfen werden. So wird eine Verschmutzung der Umgebung des Spenders auf einfache Weise verhindert.

Auf diese Weise erhält man einen Spender, dessen Konstruktion und Gebrauch besonders einfach sind und bei dem überdies verschiedene Rollenformate verwendet werden können.

In einer günstigen genaueren Ausarbeitung kennzeichnet sich ein Spender gemäß der Erfindung weiterhin durch die Maßnahmen nach Anspruch 2.

Durch die sofortige Freigabe der im Auffangbehälter aufgefangenen Kerne und eventuell Achsen beim Öffnen des Gehäuses wird verhindert, dass Achsen bzw. Kerne im Auffangbehälter zurückbleiben. Dies könnte zu einer Verstopfung führen. Überdies vereinfacht dies eine Trennung der eventuellen Achsen und Kerne voneinander.

In einer genaueren günstigen Ausführungsform sind herausnehmbare Achsen angebracht, auf denen die Rollen im Gehäuse getragen werden; diese Achsen wurden zu diesem Zweck durch die Kerne gesteckt. Vorzugsweise geschieht dies auf solche Weise, dass sich die Rollen während des Gebrauchs dem Gehäuse und der Halterolle oder einem solchen Auffangmechanismus anpassen. Die Achsen bestimmen dabei die Zapfen für die Aufnahme in die Führungsbahnen. Bei einer solchen Ausführungsform ist es besonders günstig, wenn der Auffangbehälter angebracht ist, denn die Achsen können dann zur Wiederverwendung aufgefangen werden, nachdem die fast leeren Kerne von ihnen entfernt wurden.

In das Gehäuse können vorzugsweise mindestens zwei Rollen Papier übereinander aufgenommen werden. Diese Rollen werden vorzugsweise durch Arretiermittel voneinander getrennt, die sich zum Beispiel teilweise in mindestens eine der Führungsbahnen erstrecken und werden durch die An- bzw. Abwesenheit einer Rolle in einer unteren Position betätigt, d.h. in der Position, in der man von außerhalb des Spenders zum Abnehmen des darauf aufgewickelten Papiers an die Rolle herankommt. Wenn die untere Rolle in ausreichendem Maß und vorzugsweise vollständig aufgebraucht wurde, was bedeutet, dass der Kern leer oder fast leer ist, fällt diese aus den Führungsbahnen und die Arretiermittel werden freigegeben, so dass eine darüber liegende Rolle in die oben genannte untere Position fallen kann. Wenn darüber noch eine dritte Rolle vorhanden ist, kommt diese bis an die Arretiermittel mit nach unten, so dass diese dritte Rolle wiederum in einem bestimmten Abstand zur dann unteren Rolle gehalten wird. Hierdurch wird eine unerwünschte Reibung zwischen den Rollen verhindert.

Bei einem Spender gemäß der vorliegenden Erfindung ist das Gehäuse vorzugsweise so geformt und bemessen, dass im Gehäuse mindestens zwei Rollen mit einem Durchmesser von 120 bis 150 mm, genauer etwa 140 mm, übereinander passen, aber auch mindestens drei Rollen mit einem Durchmesser von 90 bis 120 mm, genauer etwa 100 mm, übereinander, wobei die obere Rolle bzw. die oberen Rollen immer ohne Berührung der unteren Rolle in einem hinsichtlich des Durchmessers der Rollen relativ kleinen Abstand liegen, zum Beispiel wenige Millimeter.

Bei einem Spender mit Auffangbehälter gemäß der Erfindung ist der Auffangbehälter vorzugsweise kippbar mit dem Gehäuse verbunden, auf solche Weise dass beim Öffnen des Gehäuses der Auffangbehälter so kippt, dass Kerne bzw. Achsen sofort zugänglich sind und vorzugsweise unter Einwirkung der Schwerkraft aus dem Auffangbehälter fallen. Dabei ist es von Vorteil, wenn die Teile des Gehäuses und der Auffangbehälter miteinander verbunden bleiben. Das Gehäuse kann dazu zum Beispiel einen hinteren Teil haben, der an einer Wand oder an einem entsprechenden Aufhängeelement oder einer entsprechenden Aufhängefläche befestigt werden kann, und einen vorderen Teil, der schwenkbar mit dem hinteren Teil verbunden ist und zwischen einer geöffneten und einer geschlossenen Stellung bewegen kann. Dabei kann der vordere Teil mit dem hinteren Teil über den Auffangbehälter verbunden sein, der schwenkbar mit mindestens einem dieser Teile und vorzugsweise mit beiden verbunden ist.

Die Erfindung bezieht sich weiterhin auf eine Zusammenstellung aus einem Spender für Papier, insbesondere so wie oben stehend beschrieben, und einem Auffangbehälter, der abnehmbar mit der Unterseite des Spenders verbunden ist oder verbunden werden kann. Dadurch kann der Auffangbehälter je nach Wunsch zusammen mit dem Spender eingesetzt werden oder nicht.

Vorzugsweise ist der Auffangbehälter mit einem Behälterteil auswechselbar, in dem ein Stapel Papier getragen werden kann, im Gehäuse. Der Behälterteil ist dabei mit Mitteln zur dosierten Entnahme von Papier von dem oben genannten Stapel ausgerüstet oder er bildet diese während des Gebrauchs zusammen mit dem Gehäuse. Der Stapel Papier ist vorzugsweise ein an sich bekannter Stapel von relativ Z- oder V-förmig, teilweise ineinander gefaltetem Papier, wie es in Handtuchautomaten und Ähnlichem verwendet wird. Hierdurch kann mit demselben Gehäuse sowohl ein Spender für Rollen Papier als auch für gefaltetes Papier geschaffen werden, was technisch und wirtschaftlich gesehen günstig ist und überdies zu einem einheitlichen und angenehmen Äußeren führt.

Die Erfindung betrifft weiterhin einen Behälterteil für einen solchen Spender, d.h. für eine Reihe von Spendern. Mit einem solchen Behälterteil lässt sich ein vorhandener Spender für Rollen Papier einfach für die Abgabe von gefaltetem Papier anpassen. Selbstverständlich kann für den Umbau eines Spenders für gefaltetes Papier in einen Spender für Papierrollen auf entsprechende Weise ein Auffangbehälter angebracht werden.

Die Erfindung bezieht sich weiterhin auf eine Zusammenstellung nach Anspruch 11.

Eine solche Zusammenstellung bietet den Vorteil, dass mit demselben Spender sowohl Rollen des bekannten Modells mit einem an beiden Seiten offenen, hohlen zylinderförmigen Kern als auch Rollen des bekannten Modells mit einem Enddeckel an jeder Seite eines zylinderförmigen Kerns verwendet werden können. Dies ist wirtschaftlich günstig, weil dadurch weniger verschiedene Teile erforderlich sind, weil die Spender immer auf die gleiche Weise gefüllt, entleert und gewartet werden können und weil überdies eine einheitliche Ausstrahlung für verschiedene Spender erreicht wird. Ein Benutzer kann dadurch einfach für jeden Spender entscheiden, welche Art von Rollen darin benutzt werden soll und er kann dies selbst zu einem späteren Zeitpunkt noch ändern bzw. ändern lassen.

Dabei wird vorzugsweise ein Behälterteil wie oben beschrieben vorgesehen, der an oder in einem unteren Ende des Spenders angebracht werden kann, so dass dieser nicht mehr für Papierrollen, sondern für gefaltete Stücke Papier geeignet ist. Damit wird die Auswahlfreiheit für den Benutzer mit einem Mindestmaß an zusätzlichen Teilen für den Hersteller und den Benutzer noch weiter erhöht.

Die Erfindung bezieht sich weiterhin auf eine Reihe von Spendern, die sich durch die Maßnahmen nach Anspruch 13 kennzeichnen.

Eine solche Reihe enthält mindestens zwei der oben genannten drei Spendermodelle und vorzugsweise alle drei. Dadurch wird für einen Benutzer optimale Freiheit bezüglich der Wahl der Spendermodelle erreicht, welche Spender gemeinsam einen einheitlichen Anblick bieten und sich überdies wirtschaftlich herstellen und warten lassen.

Die Erfindung wird anhand der Zeichnung genauer erläutert. Dabei zeigt:
Abb. 1 schematisch den Seitenquerschnitt eines geschlossenen Spenders gemäß der Erfindung, mit darin zwei Rollen Papier;
Abb. 2 einen Spender gemäß Abb. 1 mit darin nur der unteren Rolle und einem gesonderten Kern in einem Auffangbehälter;
Abb. 3 einen Spender gemäß Abb. 1 und 2, in geöffnetem Zustand, wobei der Auffangbehälter gekippt ist, damit die Kerne daraus entfernt werden können;
Abb. 4 einen Spender gemäß Abb. 1 mit darin drei Rollen Papier;
Abb. 5 einen Spender gemäß der Erfindung, vergleichbar mit denen gemäß Abb. 1 - 4, mit entferntem Auffangbehälter;
Abb. 6 einen Spender gemäß der Erfindung, vergleichbar mit denen gemäß einer der Abb. 1 - 5, mit darin einem Behälterteil und einem Stapel gefalteten Papiers;
Abb. 7A und B schematisch ein Ende von zwei möglichen Rollen zur Verwendung in einem Spender gemäß der Erfindung; und
Abb. 8 als Vorderansicht schematisch einen Spender gemäß der Erfindung, mit Auffangbehälter.

Die in der Zeichnung dargestellten Ausführungsformen dienen lediglich zur Illustrierung und dürfen keineswegs beschränkend ausgelegt werden. In dieser Beschreibung haben gleiche oder entsprechende Teile gleiche oder entsprechende Bezugsnummern. In dieser Beschreibung gilt als "oben" ein während des Gebrauchs oben liegender Teil des Spenders, in Abb. 1 oben in der Zeichnung dargestellt.

Abb. 1 stellt im Seitenquerschnitt schematisch einen Spender 1 gemäß der Erfindung dar, mit darin zwei Papierrollen 2, insbesondere WC-Papier. Diese Rollen 2 haben in vollem Zustand zum Beispiel einen Durchmesser D_{g} von etwa 140 mm. Der Spender 1 hat ein Gehäuse 3, das aus einem hinteren Teil 4 und einem vorderen Teil 5 besteht. Der hintere Teil 4 ist in einer Rückwand 6 auf eine an sich bekannte Weise mit Aufhängemitteln zur Befestigung an einer Wand oder Ähnlichem ausgerüstet, zum Beispiel mit Öffnungen für Haken oder Schrauben. Der hintere Teil 4 hat zwei Seitenwände 7, in denen sich jeweils eine Führungsbahn 8 befindet. Jede Führungsbahn 8 enthält einen ersten, oberen Teil 9, der sich etwa senkrecht erstreckt, oder zumindest etwa parallel zur Rückwand 6, und einen unteren Teil 10, der in einem Winkel α zur Rückwand 6 geneigt ist. Das untere Ende 11 des unteren Teils 10 ist nach unten hin offen. Der obere Teil 9 ist am oberen Ende 12 ebenfalls offen. Dieses obere Ende 12 kann einen etwas erweiterten Mund 13 (Abb. 4) zum Erleichtern der Zufuhr und zum Aufbewahren von drei Rollen 2 haben, wie noch genauer besprochen werden wird.

In dem abgebildeten Spender 1 können Rollen 2 gemäß der Darstellung in Abb. 7A verwendet werden, mit einem hohlen zylinderförmigen Kern 14, zum Beispiel aus Papier oder Pappe, umwickelt mit Papier 15, welcher Kern 14 an beiden Enden offen ist. Aus dem Kern 14 ragt in dieser Ausführung eine Achse 16 heraus, die an beiden Seiten der Rolle einen hervorstehenden Zapfen 17 bestimmt. Die Achse 16 wird aus noch näher zu beschreibenden Gründen vorzugsweise mit wenig Spielraum vom Kern 14 umgeben. Abb. 7B zeigt eine zweite Ausführungsform einer Rolle 2, die in dem abgebildeten Spender 1 verwendet werden kann. Diese Art von Rolle 2 wird als "Deckelrolle" bezeichnet und umfasst ebenfalls einen Kern 14, der umgeben ist von Papier 15, wobei bei dem Kern 14 an beiden Seiten ein Kunststoffdeckel 18 in den Kern 14 gesteckt wurde. Jeder dieser Deckel 18 bestimmt einen Zapfen 17, vergleichbar mit dem der herausnehmbaren Achsen 16. Der Abstand L zwischen den freien Enden der Zapfen 17 wurde für die beiden Arten von Rollen 2 fast gleich gewählt.

Bei den in Abb. 7A und 7B dargestellten Ausführungsformen haben die Zapfen 17 an beiden Seiten der Rolle 2 einen unterschiedlichen Durchmesser. Auf der Zeichnung rechts hat der Zapfen einen kleineren Durchmesser R₁ als links, wo der Durchmesser R₂ etwas größer ist. Die Führungsbahnen 8 im Spender 1 wurden dahingehend angepasst, dass jede Rolle 2 nur in einer einzigen Position zwischen den Seitenwänden 7 aufgenommen werden kann, mit den Zapfen 17 in den Führungsbahnen 8. Dies hat den Vorteil, dass die richtige Abwickelrichtung der Rolle erreicht wird. Genau so kann man selbstverständlich auch andere Lösungen wählen, bei denen die Zapfen 17 auch den gleichen Durchmesser haben können.

Der hintere Teil 4 ist in der Nähe eines unteren Endes mit einer Achse 19 ausgerüstet, um die sich der vordere Teil 5 drehen kann, zwischen einer geschlossenen Stellung (Abb. 1) und einer geöffneten Stellung (Abb. 3). In der Nähe einer vorderen Unterseite des vorderen Teils 5 befindet sich eine Aussparung 20 an beiden Seiten einer Öffnung 21 in der ein Auffangbehälter 22 mittels zwei Stiften 23 aufgehängt wurde. Der Auffangbehälter 22 hat eine Bodenfläche 24 und zwei Seitenwandteile 25, an welchen Seitenwandteilen 25 die Stifte 23 angebracht sind. In der Bodenfläche 24 befindet sich eine Aussparung, welche die Öffnung 21 zur Entnahme von Papier bildet. Der untere Teil des Auffangbehälters 22 wird durch die geschlossene Bodenwand 24 gebildet und ist an der Rückseite 26 fast vollständig offen. In mindestens einer Seitenwand 25 befindet sich ein Nocken 27, der beim Schließen des Spenders hinter eine Arretierung 28, zum Beispiel an oder über Achse 19, haken kann, um den Auffangbehälter in der in Abb. 1 und 2 dargestellten Position zu halten.

In der Nähe des unteren Endes des Spenders ist in der Nähe der Achse 19 eine Halterolle 29 angebracht, die sich zwischen den beiden Seitenwänden 7 erstreckt und vorzugsweise frei oder etwas gebremst um ihre Längsachse drehen kann (senkrecht zur Ebene der Zeichnung). Diese Halteachse 29 erstreckt sich in etwa gleicher Höhe wie das freie Ende 11 des unteren Teils 10 der Führungsbahnen 8.

Ein Spender 1 gemäß der Erfindung kann zum Beispiel folgendermaßen verwendet werden. Der vordere Teil 5 wird um die Achse 19 in die geöffnete Stellung geschwenkt, siehe Abb. 3. Anschließend kann eine Rolle 2 auf geeignete Weise vom offenen oberen Ende 12 aus mit den Zapfen 17 in die Führungsbahnen 8 gebracht werden. Die Rolle fällt dann nach unten in die Führungsbahnen 8, bis in den unteren Teil 10. Dabei berührt die Außenseite 30 der Rolle 2 die Halterolle 29, siehe Abb. 1, 2 und 4. Die Zapfen 17 befinden sich dabei in der Nähe des Übergangs zwischen dem ersten und dem zweiten Teil 9, 10 der Führungsbahn 8. Hierdurch wird die Rolle 2 in der unteren Position eingeschlossen.

An mindestens einer Seitenwand 7 ist ein Kippelement 31 vorhanden, das um eine Kippachse 32 in einer Ebene, die etwa parallel zur Seitenwand 7 liegt, kippen kann. Das Kippelement 31 umfasst einen ersten Arm 33 unter der Kippachse 32 und einen darüber liegenden zweiten Arm 34. Der erste Kipparm 33 kann in den unteren Teil 10 der Führungsbahn reichen, siehe Abb. 3, während der obere Kipparm 34 mit einem Vorsprung 35 ausgerüstet ist, der in den oberen Teil 9 der Führungsbahn 8 reichen kann, siehe Abb. 1. Eventuell kann der obere Kipparm 34 zwecks Anpassung an verschiedene Rollendurchmesser auch über mehrere solcher Vorsprünge 35 verfügen, siehe Abb. 4. Abb. 1 zeigt, dass der erste Arm 33 durch den Zapfen 17 der unteren Rolle 2 aus dem unteren Teil 10 der Führungsbahn 8 gedrückt wird, wodurch der Vorsprung 35 des zweiten Kipparms 34 in deren oberen Teil 9 gedrückt wird. Anschließend kann eine zweite Rolle 2 vom offenen oberen Ende aus in die Führungsbahn 8 gebracht werden, welche Rolle auf dem oben genannten Vorsprung 35 ruhen wird. Vorzugsweise befindet sich an beiden Seiten des Spenders ein solches Kippelement.

Nachdem beide Rollen 2 (oder wie in Abb. 3 drei Rollen 2) übereinander in den Spender 1 gebracht wurden, kann der vordere Teil 5 in die geschlossene Stellung geschwenkt werden, wobei geeignete (nicht abgebildete) Schließvorrichtungen zum Abschließen des Spenders angebracht wurden. Wie Abb. 1 und 4 deutlich zeigen, ist das Kippelement 31 so bemessen, dass die obere Rolle 2 in einem geringen Abstand Z von der unteren Rolle 2 gehalten wird, so dass Reibung verhindert wird.

Von der Rolle 2 in der unteren Position kann Papier 15 durch die Ausnahmeöffnung 21 abgewickelt werden, wodurch der Durchmesser D_{g} der Rolle 2 abnimmt. Infolgedessen bewegt sich der Zapfen 17 unter Einwirkung der Schwerkraft in oder zumindest durch den unteren Teil 10 der Führungsbahn 8, zum offenen Ende 11 hin, während die Außenfläche 30 mit der Halterolle 29 in Kontakt bleibt. Der Abstand von der Halterolle 29 bis zum offenen Ende 11 wurde so gewählt, dass, wenn (fast) alles Papier 15 vom Kern 14 der unteren Rolle 2 abgewickelt ist, sich die Zapfen 17 genau in den offenen Enden 11 der Führungsbahnen 8 befinden, wodurch sich dann, und nur dann, der Kern 14 an der Halterolle 29 vorbeibewegen kann, so dass die Zapfen 17 aus den Führungsbahnen 8 treten, durch die offenen Enden 11 und die Kerne 14 nach unten in den Auffangbehälter 22 fallen, siehe Abb. 2. Gleichzeitig tritt der erste Arm 33 des Kippkörpers 31 in den unteren Teil 10 der Führungsbahn 8, wodurch der Vorsprung 35 des anderen Arms 34 aus dem oberen Teil 9 unter den Zapfen 17 weggezogen wird und die obere Rolle 2 bis in die in Abb. 2 gezeigte Stellung herunterfallen kann, wodurch durch die Öffnung 21 Papier von der Rolle abgewickelt werden kann. Der Kippkörper 31 kann in der in Abb. 3 gezeigten Stellung vorgespannt sein.

Infolge der Passung des Kerns 14 um die Achse 16 positioniert sich die Rolle immer einwandfrei im Spender an der Halterolle 29, so dass sie sich nicht auf der Achse bewegen kann.

In Abb. 7A ist der Zwischenraum zwischen der Achse 16 und dem Kern 14 übertrieben groß dargestellt. Vorzugsweise ist dies ungefähr Gleitsitz, so dass relativ wenig Bewegung vom Kern 14 in Bezug auf die Achse 16 möglich ist. Hierdurch kann genau gesteuert werden, dass sich der Kern 14 wirklich erst dann an der Halterolle 29 vorbeibewegen kann, wenn fast alles Papier 15 von der Rolle 2, d.h. dem Kern 14 entfernt ist.

Nachdem die beiden Rollen 2 aufgebraucht sind und sich daher beide Kerne 14 im Auffangbehälter 22 befinden, oder zu einem für eine Kontrolle geeigneten Zeitpunkt kann der Spender 1 geöffnet werden, siehe Abb. 3. Dabei wird der vordere Teil 5 um die Achse 19 gekippt, wobei der Nocken 27 von der Arretierung 28 gezogen wird und der Auffangbehälter 22 kippt um die Stifte 23, auf solche Weise dass die offene Rückseite 26 nach unten kippt. Die Kerne 14 fallen dadurch nach unten aus dem Auffangbehälter 22, siehe Abb. 3. Diese Kerne können aufgefangen und weggeworfen werden oder zur Wiederverwertung vorbereitet werden. Anschließend können auf die oben genannte Weise wieder zwei Rollen 2 im Spender 1 angebracht werden, zur erneuten Verwendung.

Abb. 4 zeigt, dass in demselben Spender auch drei Rollen 2 übereinander angebracht werden können, welche Rollen zum Beispiel einen kleineren Durchmesser Dₖ haben können, zum Beispiel etwa 100 mm. Rollen 2 mit Durchmessern von 100 und 140 mm sind an sich bekannte, handelsübliche Rollen WC-Papier. Natürlich kann ein Spender 1 gemäß der Erfindung auch für andere Rollendurchmesser geeignet gemacht werden. Abb. 4 zeigt eine kleine Variante zu den Führungsbahnen 8, wobei das obere Ende 12 einen etwas erweiterten Mund 13 aufweist, wodurch die obere Rolle 2 ganz nahe an die Rückwand 6 gelegt werden kann, so dass der Spender gemäß Abb. 4 die gleiche Form und die gleichen Maße aufweisen kann wie der Spender gemäß Abb. 1. Selbstverständlich kann auch im Spender gemäß Abb. 1 der oben genannte erweiterte Mund 13 angebracht werden. Die Spender 1 gemäß Abb. 1 und 4 sind vorzugsweise in Bezug auf Aufbau, Maße, Materialgebrauch bzw. äußere Erscheinungsform identisch, so dass nach Wahl zwei Rollen mit einem Durchmesser von zum Beispiel etwa 140 mm oder drei Rollen mit einem Durchmesser von etwa 100 mm in den Spender 1 aufgenommen werden können.

Abb. 5 zeigt den gleichen Spender 1 gemäß Abb. 1 bzw. 4, wobei jedoch der Auffangbehälter 22 entfernt wurde. Dies ist einfach möglich, indem die Stifte 23 aus den Aussparungen 20 genommen werden, nachdem Spender 1 geöffnet wurde (siehe Abb. 3). Bei dieser Ausführungsform werden vorzugsweise insbesondere Deckelrollen 2 verwendet, siehe Abb. 7B; nachdem alles Papier davon abgewickelt wurde, fallen diese Deckelrollen frei aus dem Spender 1 und können weggeworfen werden, zum Beispiel in einen Mülleimer.

Wenn in einem Spender 1 gemäß der Erfindung Rollen 2 mit einer herausnehmbaren Achse 16 benutzt werden, siehe Abb. 7A, wird vorzugsweise ein Auffangbehälter 22 verwendet, so dass sowohl die Kerne 14 als auch die Achsen 16 in dem Auffangbehälter 22 aufgefangen werden. Beim Öffnen des Spenders 1 werden dann die Achsen 16 aus den Kernen 14 genommen und in neue Rollen 2 gesteckt, so dass die Achsen 16 wieder verwendet werden. Die Kerne 14 werden vorzugsweise weggeworfen. Falls Rollen 2 ohne Kerne 14 verwendet werden, dann werden selbstverständlich nur die Achsen 16 aufgefangen.

Abb. 6 zeigt einen Seitenquerschnitt des gleichen Spenders 1 gemäß zum Beispiel Abbildung 1 - 5, wobei jedoch der Auffangbehälter 22 durch einen Behälterteil 40 ersetzt wurde, der statt des Auffangbehälters 22 in die Unterseite 41 eingehängt wurde. Dazu kann der Behälterteil 40 zum Beispiel an die Achse 19 gehängt werden und mit Stiften 23 (nicht abgebildet) entsprechend denen des Auffangbehälters 22 gemäß Abb. 3 am vorderen Teil 5 aufgehängt werden. Dennoch kann der Behälterteil 40 selbstverständlich auch auf andere Weise im unteren Ende 41 des Spenders 1 befestigt werden, vorzugsweise mindestens am hinteren Teil 4. In dem Behälterteil 40 befindet sich eine Öffnung 21A, in der abgebildeten Ausführungsform in einem unteren Wandteil 42 davon. Dennoch könnte eine solche Öffnung 21A auch mindestens teilweise in der vorderen Wand 43 des Behälterteils 40 angebracht sein. Auf der unteren Wand 42 des Behälterteils 40 wird ein Stapel 44 Papier 15A getragen, zum Beispiel ein Stapel an sich bekannte, zickzackgefaltete Papierhandtücher oder Stücke WC-Papier. Bei dem in Abb. 6 dargestellten, geschlossenen Zustand kann durch die Öffnung 21A immer ein unterstes Stück 15B Papier vom Stapel 44 gezogen werden, wodurch immer wieder ein neues Stück 15B zum Greifen bereitliegt.

Wie die Zeichnungen deutlich zeigen, umfasst die Erfindung eine Reihe von Spendern 1, welche für Rollen 2 und gefaltete Stapel 44 Papier geeignet sind oder einfach dafür geeignet gemacht werden können. Die Spender 1, mindestens der hintere Teil 4 und der vordere Teil 5 können für alle Ausführungsformen gleich sein, was sowohl für den Hersteller als auch für den Benutzer besonders günstig ist. Überdies kann einfach ein Spender vom einen Modell zum anderen umgebaut werden und umgekehrt. Bei Verwendung des Spenders gemäß der Erfindung können sowohl Rollen mit einem relativ kleinen Durchmesser Dₖ als auch mit einem relativ großen Durchmesser D_{g} verwendet werden, sowohl mit herausnehmbaren Achsen als auch mit Deckeln, wobei auf Wunsch die Kerne in einem Auffangbehälter aufgefangen werden oder direkt aus dem Spender entfernt werden können.

In dem abgebildeten Ausführungsbeispiel hat das Gehäuse eine relativ flache Rückwand 6 und eine gebogene vordere Wand 45 des vorderen Teils 5. Diese gebogene vordere Wand 45 ist, wie insbesondere Abb. 1 und 4 darstellen, so gebogen, dass sowohl die großen als auch die kleinen Rollen 2 genau in den Spender 1 passen. Es sollte jedoch deutlich sein, dass auch andere Formen für einen Spender 1 gemäß der Erfindung verwendet werden können.

Die Erfindung beschränkt sich keineswegs auf die in der Beschreibung und in den Zeichnungen dargestellten Ausführungsbeispiele. Im Rahmen der durch die Ansprüche dargelegten Erfindung sind viele Varianten dazu möglich.

So können andere Arretiermittel verwendet werden, um die Rollen im Spender auf Abstand zu halten, zum Beispiel von Hand zu betätigende Arretiermittel. Varianten zu solchen Arretiermitteln sind aus der Praxis hinlänglich bekannt. Die Halterolle 29 könnte auf eine andere Weise angebracht werden oder in einer anderen Position, zum Beispiel in der Nähe der Öffnung 21, während diese zum Beispiel auch als zwei Rollen in der Nähe der beiden langen Wände 7 ausgeführt sein könnte oder als einzelne Rolle, die von der Rückwand 6 getragen wird. Es sind viele Varianten dazu möglich und sie werden dem Fachmann sofort deutlich sein. Der untere Teil 10 der Führungsbahn 8 könnte sich auch senkrecht oder nach vorn erstrecken, wobei die Halterolle 29 entsprechend an einer anderen geeigneten Position angebracht werden könnte, auf solche Weise dass die Rolle 2 in der unteren Position dadurch auf die bereits beschriebene Weise getragen würde. Dabei kann verhindert werden, dass die Kerne 14 durch die Öffnung 21 treten, indem man die Öffnung schmaler macht als die Länge L zwischen den freien Enden der Zapfen 17. Auch dann werden die Kerne 14 bzw. die Achsen 16 auf Wunsch im Auffangbehälter 22 aufgefangen. Abhängig von den gewählten Maßen der Rollen 2 und den Spendern 1 können selbstverständlich auch andere Anzahlen Rollen darin aufgenommen werden.

Diese und viele vergleichbare Varianten gelten als im Rahmen der durch die Ansprüche dargelegten Erfindung.

## Patentansprüche

1. Spender für Papier, zu dem ein Gehäuse mit zwei einander gegenüberliegenden Seitenwänden mit jeweils einer Führungsbahn gehört, welche Führungsbahnen im Wesentlichen parallel zu einander aufgestellt sind, wobei in dem Spender mindestens eine Rolle Papier vorgesehen ist, die auf einen Kern gewickelt ist, welcher an zwei einander gegenüberliegenden Enden einen Zapfen hat, der derart passend in einer der Führungsbahnen liegt, dass die Rolle sich um eine etwa senkrecht zu den Führungsbahnen durch die Zapfen erstreckende Drehachse drehen kann, und wobei in der Nähe eines während des Gebrauchs unten liegenden Teils der Führungsbahnen eine Halterolle zum Zurückhalten der oben genannten Rolle in senkrechter Richtung vorgesehen ist, wobei die Halterolle so zu den genannten Führungsbahnen steht, dass sich der oben genannte Kern nur an der Halterolle vorbeibewegen kann, wenn eine vorher gewählte Menge Papier vom Kern entfernt wurde, wobei unter dem Gehäuse oder in einem unteren Teil des Gehäuses ein Auffangbehälter zum Auffangen des oben genannten Kerns vorgesehen werden kann, nachdem dieser Kern sich an der Halterolle vorbeibewegt hat.

2. Spender nach Anspruch 1, wobei der oben genannte Auffangbehälter so eingerichtet ist, dass die darin aufgefangenen Kerne beim Öffnen des Gehäuses freigegeben werden.

3. Spender nach Anspruch 1 oder 2, wobei mindestens eine herausnehmbare Achse im Kern der oben genannten mindestens einen Rolle vorgesehen ist, welche Achse die genannten Zapfen enthält.

4. Spender nach einem der vorgehenden Ansprüche, wobei der Auffangbehälter zum Auffangen der oder jeder Achse eingerichtet ist.

5. Spender nach einem der vorgehenden Ansprüche, wobei das Gehäuse zum Aufnehmen von mindestens zwei oben genannten Rollen Papier in den Führungsbahnen eingerichtet ist, in einer sich während des Gebrauchs mindestens teilweise über einander erstreckenden Position.

6. Spender nach Anspruch 5, wobei mindestens ein Arretiermittel vorgesehen ist, welches die oben genannten mindestens zwei Rollen Papier im Abstand zu einander hält.

7. Spender nach einem der Ansprüche 2 - 6, wobei der oben genannte Auffangbehälter kippbar ist, so dass die darin aufgefangenen Kerne bzw. Achsen herausgenommen werden können.

8. Zusammenstellung aus einem Spender für Papier, insbesondere nach einem der vorgehenden Ansprüche, und mindestens einem Auffangbehälter, wobei der Auffangbehälter abnehmbar mit dem Spender verbunden ist.

9. Zusammenstellung nach Anspruch 8, wobei weiterhin ein Behälterelement vorgesehen ist, das derart mit dem oben genannten Auffangbehälter auswechselbar ist, dass der Spender mit dem oben genannten Behälterteil zum Aufnehmen eines Stapels gefalteten Papiers und zu dessen dosierter Abgabe geeignet ist.

10. Behälterteil für den Gebrauch bei einer Zusammenstellung nach Anspruch 9.

11. Zusammenstellung aus:
- einem Spender für Papier, insbesondere nach einem der Ansprüche 1-7;
- mindestens einer ersten Rolle mit einem Kern mit darum herumgewickeltem Papier, deren Kern zwei einander gegenüberliegende offene Enden hat, durch die eine Achse hindurch gesteckt wurde, welche die Zapfen bestimmt; und
- mindestens einer zweiten Rolle mit einem Kern mit darum herumgewickeltem Papier, deren Kern zwei einander gegenüberliegende Enden hat, in die ein Deckel gesteckt wurde, welche Deckel die Zapfen bestimmen;
- wobei die erste und die zweite Rolle, insbesondere die Zapfen so bemessen sind, dass auf Wunsch eine oder mehr erste Rollen oder eine oder mehr zweite Rollen in dem Spender benutzt werden können.

12. Zusammenstellung nach Anspruch 11, zu dem weiterhin ein Auffangbehälter zum Auffangen von Kernen und ein Behälterteil zum Tragen von mindestens einem Stapel gefalteten Papiers gehört, wobei auf Wunsch der Auffangbehälter oder der Behälterteil in der Nähe einer Unterseite des Spenders angebracht werden kann und wobei die Halterolle vorzugsweise entfernt werden kann.

13. Eine Reihe von Spendern für Papier, wobei zu jedem Spender ein Gehäuse gehört, das für jeden Spender im Wesentlichen gleich ist, wobei in den Spendern an zwei einander gegenüberliegenden Wänden des Gehäuses Führungsbahnen zum Aufnehmen von Zapfen von im Spender aufgestellten Rollen Papier vorgesehen sind und wobei zur Reihe mindestens zwei der folgenden Modelle gehören;
- Spender versehen mit einem Auffangbehälter in der Nähe einer Unterseite des Gehäuses zum Auffangen von leeren Kernen von Rollen Papier aus dem Spender;
- Spender, deren Gehäuse an der Unterseite zum Hindurchlassen von Kernen von Rollen aus dem Gehäuse offen ist, auf solche Weise dass diese Kerne den Spender durch Einwirkung der Schwerkraft verlassen; und
- Spender versehen mit einem Behälterelement, welches das Gehäuse im Wesentlichen an der Unterseite abschließt, wobei in oder auf dem genannten Behälterteil ein Stapel gefalteter Stücke Papier getragen werden kann, innerhalb des Gehäuses, auf solche Weise dass über Abgabemittel des Spenders Stücke Papier von dem genannten Stapel abgegeben werden können.

14. Reihe von Spendern nach Anspruch 13, wobei jeder der Spender in der Reihe mit Mitteln zum Koppeln des Gehäuses an einen oben genannten Auffangbehälter oder ein oben genanntes Behälterelement ausgestattet ist.
